# EUROPÄISCHE PATENTANMELDUNG

(11) **EP 0 602 310 A1**
(43) Veröffentlichungstag der Anmeldung: **22.06.1994**
(21) Anmeldenummer: 93108677.1
(22) Anmeldetag: 28.05.1993
(51) Int. Cl.: E05B 67/00, A63C 11/00

(54) **Anschliesssystem für tragbare Gegenstände zum Schutz gegen unbefugtes Entfernen**

(71) Anmelder: Ernhofer, Johann, W-86668 Karlshuld (DE)
(72) Erfinder: Ernhofer, Johann, W-86668 Karlshuld (DE)
(74) Vertreter: Canzler, Rolf, Dipl.-Ing.

(57) **Zusammenfassung**

Die Erfindung betrifft ein Anschließsystem für tragbare Gegenstände 11 zum Schutz gegen unbefugtes Entfernen, wobei eine biegeschlaffe Sicherungsvorrichtung 1 nach Art eines Seiles und Abschließvorrichtungen 2 nach Art eines starren Profiles vorgesehen sind. Besonders vorteilhaft ist es, daß die Sicherungsvorrichtung 1 einen Verschlußbolzen 5 aufweist, der auf der Sicherungsvorrichtung 1 verschieblich und feststellbar ist. Vorteilhafterweise kann die Sicherungsvorrichtung 1 allein oder in Verbindung mit unterschiedlichen Abschließvorrichtungen 2 für verschiedene tragbare Gegenstände 11 verwendet werden. Die Sicherungsvorrichtung 1 weist an ihrem einen Ende eine Schließvorrichtung 4 auf, die den Verschlußbolzen 5 verriegelt, der wiederum die Abschließvorrichtung 2 absperrt. An ihrem anderen Ende weist die Sicherungsvorrichtung 1 eine Schlaufe auf, die es ermöglicht die Sicherungsvorrichtung 1 an einem festen Gegenstand zu befestigen.

## Beschreibung

Die Erfindung betrifft ein Anschließsystem für tragbare Gegenstände zum Schutz gegen unbefugtes Entfernen.

Es sind bereits unterschiedliche Abschließ- und Sicherungsvorrichtungen für tragbare Gegenstände bekannt, die jedoch speziell für den Schutz eines bestimmten tragbaren Gegenstandes bestimmt sind. Ein Anschließsystem mit einer Sicherungsvorrichtung und an unterschiedliche tragbare Gegenstände angepaßte Abschließvorrichtungen ist bisher nicht bekannt geworden.

Aufgabe der Erfindung ist es, ein vielseitiges Anschließsystem für tragbare Gegenstände anzugeben, das vom Anwender leicht mitgeführt werden kann, und mit dem unterschiedliche Gegenstände gegen Diebstahl gesichert werden können.

Diese Aufgabe wird dadurch gelöst, daß eine biegeschlaffe Sicherungsvorrichtung nach Art eines Seiles und Abschließvorrichtungen nach Art eines starren Profiles vorgesehen sind.

Vorteilhafte Ausgestaltungen der Erfindung sind in den Unteransprüchen gekennzeichnet.

Das Anschließsystem zeichnet sich durch seine besondere Vielseitigkeit aus. Mit der Sicherungsvorrichtung allein lassen sich alle Gegenstände anschließen, die sich aufgrund ihrer Form nicht durch die aus der durch Verschlußbolzen, Schließvorrichtung und Sicherungsvorrichtung gebildeten Schlaufe entfernen lassen. Diese Schlaufe läßt sich an die Größe der Gegenstände dadurch anpassen, daß der Verschlußbolzen auf der Sicherungsvorrichtung verschieblich und feststellbar angeordnet ist. Vorteilhafterweise sind Verschlußbolzen unterschiedlicher Länge leicht austauschbar. Mit den Abschließvorrichtungen lassen sich tragbare Gegenstände zusammenschließen und können dann mit der Sicherungsvorrichtung an einer festen Gegenstand angeschlossen werden. Dabei kann die Abschließvorrichtung entweder durch ein in die Abschließvorrichtung integriertes Schloß oder durch die Sicherungsvorrichtung verriegelt werden. Das integrierte Schloß kann besonders vorteilhaft als Kartenschloß ausgebildet sein.

In den Figuren sind Ausführungsbeispiele der Erfindung dargestellt, die im folgenden näher beschrieben werden.

Es zeigen:
- Figur 1: Eine Sicherungsvorrichtung
- Figur 2: Eine Sicherungsvorrichtung mit angeschlossenen Gegenständen
- Figur 3: Eine Abschließvorrichtung im Querschnitt
- Figur 4: Die Abschließvorrichtung nach Figur 3 in Kombination mit der Sicherungssvorrichtung nach Figur 1
- Figur 5: Eine weitere Abschließvorrichtung im Querschnitt in Kombination mit der Sicherungsvorrichtung nach Figur 1
- Figur 6: Eine Abschließvorrichtung nach Figur 3 mit einer weiteren Sicherungsvorrichtung
- Figur 7: Einen Verstellbereich in Seitenansicht
- Figur 8: Einen Verstellbereich im Längsschnitt
- Figur 9: Einen Querschnitt durch den Verstellbereich
In Figur 1 ist eine Sicherungsvorrichtung 1 dargestellt, die an ihrem einen Ende eine Schlaufe 3 und an ihrem anderen Ende eine Schließvorrichtung 4 nach Art eines Zahlenschlosses aufweist. Die Sicherungsvorrichtung 1 weist einen Vertellbereich 12 auf, auf dem ein Verschlußbolzen 5 verschieblich und feststellbar angeordnet ist. Der Verschlußbolzen 5 weist an seinem der Sicherungsvorrichtung 1 zugewandten Ende einen Teil größeren Durchmessers auf, an dessen Bund die Abschließvorrichtungen 2 zur Anlage kommen. Je nach Bedarf können Verschlußbolzen 5 verschiedener Länge verwendet werden.

In Figur 2 ist die Sicherungsvorrichtung 1 nach Figur 1 mit zu sichernden Gegenständen 11 und einem festen Gegenstand 6 dargestellt. Die Sicherungsvorrichtung 1 wird um den festen Gegenstand 6 gelegt und mit dem Ende, an dem die Schließvorrichtung 4 angebracht ist, durch die Schlaufe 3 gezogen. Dann wird der Verschlußbolzen 5 auf dem Verstellbereich 12 so eingestellt, daß sich eine enge Schlaufe für die zu sichernden Gegenstände 11 bildet.

Figur 3 zeigt eine Abschließvorrichtung 2 für zu sichernde Gegenstände 11. Als zu sichernde Gegenstände 11 sind hier Ski und Skistöcke dargestellt. Die Abschließvorrichtung 2 besteht aus zwei Teilen, die mit einem Scharnier 9 verbunden sind. Das Schloß 7 verriegelt die beiden Teile der Abschließvorrichtung 2. Die Abschließvorrichtung 2 weist eine Bohrung 8 auf, durch die der Verschlußbolzen 5 der Sicherungsvorrichtung 2 gesteckt werden kann.

Figur 4 zeigt wie die Sicherungsvorrichtung 1 an der Abschließvorrichtung 2 befestigt wird. Dazu wird der Verschlußbolzen 5 durch die Bohrung 8 gesteckt und mit der Schließvorrichtung 4 verriegelt.

Figur 5 zeigt eine Abschließvorrichtung 2 für Ski und Skistöcke (zu sichernde Gegenstände 11) nach Art einer Klammer, wobei die Abschließvorrichtung 2 durch den Verschlußbolzen 5 der Sicherungsvorrichtung 1 verriegelt wird. Die Abschließvorrichtung 2 ist an ihren Innenflächen mit einer elastischen Auflage 10 versehen, die eine Beschädigung der zu sichernden Gegenstände 11 verhindert.

Figur 6 zeigt eine Abschließvorrichtung 2 ähnlich der Abschließvorrichtung 2 nach der Figur 3, wobei die Sicherungsvorrichtung 1 mit ihrem einen Ende an dem einen Teil der Abschließvorrichtung 2 befestigt ist, während das andere Ende der Sicherungsvorrichtung 1 einen Verschlußbolzen 5 aufweist, der zusammen mit dem Schloß 7 beide Teile der Abschließvorrichtung 2 verriegelt.

In Figur 7 ist der Verstellbereich 12 der Sicherungsvorrichtung 1 in Seitenansicht dargestellt. Der Verstellbereich 12 besteht aus Kettengliedern 13, die Bohrungen 14 aufweisen, in die der Zapfen 15 des Verschlußbolzens 5 eingeführt werden kann, indem der Verschlußbolzen 5 um den Stift 16 geschwenkt wird, mit dem der Verschlußbolzen 5 an dem Gleitstück 17 befestigt ist. Wenn der Zapfen 15 des Verschlußbolzen 5 aus der Bohrung 14 geschwenkt ist, kann das Gleitstück 17 auf dem Verstellbereich 12 verschoben werden. Wenn tragbare Gegenstände 11 nur mit der Sicherungsvorrichtung 1 angeschlossen sind, wie in Figur 2 dargestellt, kann der Verschlußbolzen 5 nicht mehr geschwenkt werden, die Schlaufe um die tragbaren Gegenstände 11 also auch nicht vergrößert werden.

Figur 8 zeigt einen Längsschnitt durch den Verstellbereich 12 in Höhe der Kettenbolzen. In Figur 7 und 8 ist erkennbar, daß die Bohrungen 14 im oberen Bereich, in den der Zapfen 15 des Verschlußbolzens 5 eingeführt wird, länglich ausgebildet sind und im unteren Bereich kreisförmig sind.

Die Figur 9 zeigt einen Querschnitt durch den Verstellbereich 12 mit in die Bohrung 14 eingeführtem Zapfen 15 des Verschlußbolzens.

Es Versteht sich, daß das Abschließsystem nach der Erfindung nicht nur für Ski und Skistöcke, sondern für tragbare Gegenstände aller Art geeignet ist.

### Bezugszeichenliste

- 1: Sicherungsvorrichtung
- 2: Abschließvorrichtung
- 3: Schlaufe
- 4: Schließvorrichtung
- 5: Verschlußbolzen
- 6: Gegenstand, fester
- 7: Schloß
- 8: Bohrung
- 9: Scharnier
- 10: Auflage, elastische
- 11: Gegenstände, zu sichernde
- 12: Verstellbereich
- 13: Kettenglied
- 14: Bohrung
- 15: Zapfen
- 16: Stift
- 17: Gleitstück

## Patentansprüche

1. Anschließsystem für tragbare Gegenstände zum Schutz gegen unbefugtes Entfernen, dadurch gekennzeichnet, daß eine biegeschlaffe Sicherungsvorrichtung (1) nach Art eines Seiles und Abschließvorrichtungen (2) nach Art eines starren Profiles vorgesehen sind.

2. Anschließsystem nach Anspruch 1, dadurch gekennzeichnet, daß die Sicherungsvorrichtung (1) an ihrem einen Ende eine Schlaufe (3) und an ihrem anderen Ende eine Schließvorrichtung (4) aufweist, die einen Verschlußbolzen (5) verriegelt, der auf der Sicherungsvorrichtung (1) verschieblich und feststellbar angeordnet ist.

3. Anschließsystem nach Anspruch 1 oder 2, dadurch gekennzeichnet, daß die Abschließvorrichtung (2) durch die Sicherungsvorrichtung (1) verriegelt und an einem festen Gegenstand (6) befestigt wird.

4. Anschließsystem nach Anspruch 1 oder 2, dadurch gekennzeichnet, daß die Abschließvorrichtung (2) ein integriertes Schloß (7) aufweist, das die Abschließvorrichtung (2) verriegelt, und eine Bohrung (8) Vorgesehen ist, die den Verschlußbolzen (5) der Sicherungsvorrichtung (1) so aufnimmt, daß er mit der Schließvorrichtung (4) verriegelt werden kann.

5. Anschließsystem nach Anspruch 1, dadurch gekennzeichnet, daß die Sicherungsvorrichtung (1) mit ihrem einen Ende fest mit der Abschließvorrichtung (2) verbunden ist und an ihrem anderen Ende einen Verschlußbolzen (5) aufweist, der im Schloß (7) der Abschließvorrichtung (2) verriegelt wird.

6. Anschließsystem nach Anspruch 4 oder 5, dadurch gekennzeichnet, daß das Schloß (7) als Kartenschloß ausgebildet ist.

7. Anschließsystem nach einem der vorstehenden Ansprüche, dadurch gekennzeichnet, daß die Abschließvorrichtung (2) nach Art einer Klammer ausgebildet ist.

8. Anschließsystem nach einem der vorstehenden Ansprüche, dadurch gekennzeichnet, daß die Abschließvorrichtung aus zwei Teilen besteht, die an einer Stelle mit einem Scharnier (9) klappbar verbunden sind.

9. Anschließsystem nach einem der vorstehenden Ansprüche, dadurch gekennzeichnet, daß die Abschließvorrichtung (2) aus Leichtmetall besteht.

10. Anschließsystem nach einem der Vorstehenden Ansprüche, dadurch gekennzeichnet, daß die Abschließvorrichtung (2) mit Kunststoff überzogen ist.

11. Anschließsystem nach einem der vorstehenden Ansprüche, dadurch gekennzeichnet, daß die Abschließvorrichtung (2) aus armiertem Kunststoff besteht.

12. Anschließsystem nach einem der vorstehenden Ansprüche, dadurch gekennzeichnet, daß die Abschließvorrichtung (2) an ihren Innenflächen mit elastischen Auflagen (10) versehen ist.

13. Anschließsystem nach einem der vorstehenden Ansprüche, dadurch gekennzeichnet, daß das Anschließsystem zum Transport in einer Gürteltasche verpackt ist.

14. Anschließsystem nach einem der vorstehenden Ansprüche, dadurch gekennzeichnet, daß die Sicherungsvorrichtung (1) einen Verstellbereich (12) aufweist, der aus Kettengliedern (13) besteht, die eine Bohrung (14) zur Aufnahme des Zapfens (15) des Verschlußbolzens (5) aufweisen, wobei dieser Zapfen (15) mit einem Stift (16) mit einem Gleitstück (17) verbunden ist.
